# EUROPÄISCHE PATENTSCHRIFT

(11) **EP 0 863 525 B1**
(45) Veröffentlichungstag und Bekanntmachung des Hinweises auf die Patenterteilung: **19.05.2004**
(21) Anmeldenummer: 98100759.4
(22) Anmeldetag: 17.01.1998
(51) Int. Cl.: H01H 23/16, H01H 23/14

(54) **Elektrisches Schaltgerät**
Electrical switchgear
Appareil de commutation électrique

(30) Priorität: 27.02.1997 DE 19707835
(43) Veröffentlichungstag der Anmeldung: 09.09.1998
(73) Patentinhaber: ABB PATENT GmbH, 68526 Ladenburg (DE)
(72) Erfinder: Claus, Frank M., Dipl.-Ing., 58511 Lüdenscheid (DE); Knorr, Michael, Dipl.-Ing., 58791 Werdohl (DE)
(74) Vertreter: Miller, Toivo

(56) Entgegenhaltungen:
- FR-A- 1 489 702
- GB-A- 921 819
- GB-A- 2 199 189
- US-A- 2 725 438

## Beschreibung

Die Erfindung betrifft ein elektrisches Schaltgerät, insbesondere Installationsschaltgerät, mit wenigstens einer Kontaktstelle, die von wenigstens einem festen Kontakt und einem beweglichen Kontakt gebildet ist, welcher bewegliche Kontakt an einer Kontaktwippe angeordnet ist, die auf einem schneidenförmigen Lagerkontakt abgestützt ist und zur Schaltbetätigung mit einer Schaltwippe zusammenarbeitet, welche zur Betätigung der Kontaktwippe mit einem kugelförmigen Druckstück versehen ist.

Elektrische Schaltgeräte, insbesondere solche für die Hausinstallation, sind in unterschiedlicher Form und Funktion als Aufputz- und Unterputzgeräte seit vielen Jahren im praktischen Einsatz. Wie bei elektrischen Kontaktanordnungen bekannt, entstehen beim Trennen der Kontakte, das heißt beim Abheben des beweglichen Kontaktstückes vom festen Kontaktstück, elektrische Lichtbögen zwischen den Kontaktstücken, welche abhängig von der jeweiligen Stromstärke einen Abbrand des Kontaktmaterials verursachen und sich insoweit nachteilig auf das Schaltverhalten des elektrischen Schaltgerätes auswirken.

Ein solches Schaltgerät ist aus der britischen Patentschrift GB921819 A bekannt.

Es liegt daher im Interesse einer möglichst störungsfreien Schaltbetätigung, die Entstehung von Schaltlichtbögen wenn schon nicht zu eliminieren so doch zumindest soweit wie möglich zu begrenzen.

Ausgehend von diesem Stand der Technik ist es daher Aufgabe der Erfindung, ein elektrisches Schaltgerät der eingangs genannten Art zu schaffen, bei welchem durch konstruktive Maßnahmen die aktive Lichtbogenzeit von Schaltlichtbögen möglichst begrenzt ist, wobei auf eine möglichst einfache Gestaltung geachtet werden soll.

Diese Aufgabe wird erfindungsgemäß gelöst durch die kennzeichnenden Merkmale des Anspruchs 1. Weitere vorteilhaften Ausgestaltungen und Weiterbildungen der Erfindung sind in den Unteransprüchen gekennzeichnet.

Dementsprechend vollzieht die Schaltwippe bei Betätigung auf der Kontaktwippe eine translatorische Bewegung derart, daß die Schaltwippe hierbei ein frühes Abheben in geringem Abstand des an der Kontaktwippe angeordneten beweglichen Kontaktstückes vom zugeordneten festen Kontaktstück bewirkt, woraus eine verkürzte aktive Lichtbogenzeit resultiert.

Mit anderen Worten, das der Kontaktwippe zugewandte Ende der Schaltwippe gleitet oder rollt entlang einer Geraden auf der Kontaktwippe, die, wie eingangs beschrieben, in einer Schneidenlagerung gelagert ist, wobei die Schaltwippe unmittelbar nach Verlassen ihrer Ruheposition eine Kontakttrennung des beweglichen vom festen Kontakt herbeiführt. Diese Kontakttrennung erfolgt hierbei erfindungsgemäß mit mäßiger Geschwindigkeit und nur auf kurze Distanz.

Hierdurch wird entgegen den herkömmlichen Erwartungen erreicht, daß die leitende Verbindung zwischen den Kontaktstücken zwar unterbrochen ist, daß jedoch andererseits der Kontaktabstand zu gering ist, als daß ein Lichtbogen entstehen beziehungsweise längere Zeit anstehen kann, so daß ein an sich möglicher Lichtbogen eine sehr kurze Brenndauer aufweist und damit die aktive Lichtbogenzeit gegenüber herkömmlichen Gestaltungen von Schaltgeräten erheblich verkürzt ist.

Entsprechend einer bevorzugten Ausführungsform der Erfindung weist die Schaltwippe an ihrer der Kontaktwippe zugewandten Fläche in Bewegungsrichtung beiderseits des kugelförmigen Druckstücks angeformte Nocken auf, die mit der Kontaktwippe zusammenarbeiten und hierbei die Schwenkbewegung der Kontaktwippe und damit deren Abheben vom festen Kontaktstück kontrollieren. Die an der Schaltwippe angeformten Nocken dienen also ebenso wie das eingangs erwähnte Druckstück der Betätigung der Kontaktwippe. Dabei kann vorteilhafterweise zusätzlich vorgesehen sein, daß die Kontaktwippe mit zur Schaltwippe gerichteten Vorsprüngen versehen ist, welche mit den an der Schaltwippe angeformten Nocken zusammenarbeiten.

Die Arbeitsweise der in dieser Art ausgebildeten Kontaktanordnung beruht darauf, daß, wie vorstehend bereits angesprochen, eine erste Betätigung der Kontaktwippe mittels eines ersten an der Schaltwippe angeformten Nocken erfolgt, indem sich der erste Nocken an die Schaltwippe anlegt, bevor das an dem sich translatorisch bewegenden Ende der Schaltwippe angeordnete Druckstück den Lagerpunkt der Schneidenlagerung überschreitet, und hierdurch das Abheben vom festen Kontaktstück bewirkt.

Während das Druckstück sich auf der Kontaktwippe weiter bewegt und hierbei auch den Lagerpunkt der Schneidenlagerung überschreitet, so daß sich die Kontaktwippe von dem ersten Nocken löst, gelangt die Kontaktwippe mit einem zweiten Nocken, der in Bewegungsrichtung der Schaltwippe gesehen rückseitig, das heißt hinter dem Druckstück, an der Schaltwippe angeformt ist. Dieser zweite Nocken stellt sicher, daß sich der Kontaktabstand bis zum Erreichen der Endstellung der Schaltwippe nicht vergrößert. Erst wenn die Schaltwippe ihre Endstellung, das heißt ihre zweite Ruheposition im Falle eines bistabilen Schalters, erreicht hat, gelangt die Kontaktwippe außer Eingriff mit dem zweiten Nocken an der Schaltwippe, so daß die Kontaktwippe öffnet und den vorgesehenen größtmöglichen Kontaktabstand einstellt.

Im Hinblick auf die vorstehend erläuterte bestimmungsgemäße Funktion erweist es sich als zweckmäßig, daß der von dem Druckstück beaufschlagte Bereich der Kontaktwippe eben ausgebildet ist und mittig auf dem Lagerkontakt aufliegt.

Entsprechend der möglichen Ausgestaltung mit einem kugelförmigen Druckstück rollt die Schaltwippe bei Betätigung mit dem kugelförmigen Druckstück auf der Kontaktwippe ab. Dabei verhindern bei Lageveränderung nach jenseits der Schneidenlagerung die an der Schaltwippe angeformten Nocken ein weiteres Öffnen der Kontaktstelle, so daß die Kontaktwippe in einem definierten Abstand zum zugeordneten Kontaktstück verharrt, bis die Schaltwippe ihre Endstellung erreicht hat.

Gemäß der Erfindung sind auf einfache und zuverlässige Weise mittels der geometrischen Form und des Ortes der angeformten Nocken die Schaltzeit, die Lage der Schaltzeitpunkte, die Schaltgeschwindigkeit und deren zeitlicher Verlauf einstellbar.

Die an der Schaltwippe angeformten Nocken verschwenken nämlich die Kontaktwippe in Zusammenarbeit mit dem Druckstück, während das Druckstück seinen Auflagepunkt auf der Kontaktwippe in Bewegungsrichtung verlagert und hierbei der zugeordnete Nocken infolge seiner Verschwenkung die Kontaktwippe beaufschlagt und hierdurch den an der Kontaktwippe angeordneten beweglichen Kontakt vom festen Kontakt abhebt. Hierbei liegt die Kontaktwippe am zugeordneten Nocken an, infolgedessen der bewegliche Kontakt in geringem Abstand zum festen Kontakt gehalten ist und bei Überschreiten des Lagerkontakts durch das Druckstück der bewegliche Kontakt spontan die volle Öffnungsstellung einnimmt.

Diese und weitere vorteilhafte Ausgestaltungen und Verbesserungen der Erfindung sind Gegenstand der Unteransprüche.

Anhand eines in der schematischen Zeichnung dargestellten Ausführungsbeispiels sollen die Erfindung, vorteilhafte Ausgestaltungen und Verbesserungen sowie besondere Vorteile der Erfindung näher erläutert und beschrieben werden.

Es zeigen
- Fig. 1: eine auszugsweise Schnittdarstellung einer Kontaktanordnung eines erfindungsgemäßen Schaltgeräts in einer ersten Schaltstellung;
- Fig. 2: eine auszugsweise Schnittdarstellung einer Kontaktanordnung eines er findungsgemäßen Schaltgeräts in einer zweiten Schaltstellung;
- Fig. 3: eine auszugsweise Schnittdarstellung einer Kontaktanordnung eines erfindungsgemäßen Schaltgeräts in einer dritten Schaltstellung;
- Fig. 4: eine auszugsweise Schnittdarstellung einer Kontaktanordnung eines erfindungsgemäßen Schaltgeräts in einer vierten Schaltstellung;
- Fig. 5: eine auszugsweise Schnittdarstellung einer Kontaktanordnung eines erfindungsgemäßen Schaltgeräts in einer fünften Schaltstellung
und
- Fig. 6: eine auszugsweise Schnittdarstellung einer Kontaktanordnung eines erfindungsgemäßen Schaltgeräts in einer sechsten Schaltstellung.

In Fig. 1 ist eine auszugsweise Schnittdarstellung einer Kontaktanordnung 10 eines erfindungsgemäßen Schaltgeräts in einer ersten Schaltstellung, nämlich der ersten von zwei Endstellungen, gezeigt. Die Kontaktanordnung 10 umfaßt eine Schaltwippe 12, eine Kontaktwippe 14 mit einem daran angeordneten beweglichen Kontaktstück 16 und zwei festen Kontaktstücken 18, 20, zwischen denen die Kontaktwippe 14 verschwenkbar geführt ist und diese wechselweise kontaktiert.

Die Schaltwippe 12 ist schwenkbar um einen Schwenkpunkt 13 gelagert und quasi senkrecht zu der von ihr beaufschlagten Kontaktwippe 14 angeordnet. Die Kontaktwippe 14 ist ihrerseits auf einer Schneide 22 gelagert, welche zu einem Anschlußkontakt 24 gehört, welcher mit der Kontaktwippe 14 eine elektrische Einheit bildet. Zu deren Beaufschlagung ist an der der Kontaktwippe 14 zugewandten Stirnseite 25 der Schaltwippe 12 ein Druckstück 26 vorgesehen, welches vorzugsweise von einer von einer hier nicht näher gezeigten Druckfeder beaufschlagten Kugel 26 gebildet ist, die bei Schaltbetätigung auf der Kontaktwippe 14 abrollt und so quasi reibungsfrei die Umschaltung von der ersten Endstellung in die zweite Endstellung bewirkt.

Die Schaltwippe 12 ist in ihrem der Kontaktwippe 14 zugewandten Endbereich mit in Richtung ihrer Schwenkbewegung weisenden Anformungen 28, 29 versehen, welche mit der Formgebung der Kontaktwippe 14 harmonieren und hierzu kompatibel sind. Die Formgebung der Kontaktwippe 14 ist gemäß der Erfindung derart vorgesehen, daß der von dem Druckstück 26 der Schaltwippe beaufschlagte Bereich 30 der Kontaktwippe 14 an seinen horizontal befindlichen Enden jeweils von einem hochgezogenen Rand 32, 33 begrenzt ist, wobei an einer Seite, in den Figuren die linke Seite, der Rand horizontal verlängert ist und das bewegliche Kontaktstück 24 aufnimmt.

Die Wirkungsweise dieser besonderen Anformungen 28, 29 sowie 32, 33 wird nachfolgend anhand der den Bewegungsablauf der Schaltwippe 12 und der Kontaktwippe 14 zeigenden Fig. 1 bis 6 erläutert.

Wie bereits erwähnt zeigt die Fig. 1 die erfindungsgemäße Anordnung 10 in der ersten Endstellung, in welcher sowohl die Schaltwippe 12 als auch die Kontaktwippe 14 eine schräge Position, das heißt von der Vertikalen beziehungsweise von der Horizontalen abweichende Stellung einnehmen.

In Fig. 2 ist die Schaltwippe aus ihrer in Fig. 1 gezeigten schrägen End- oder Ruhestellung in die vertikale Position verschwenkt. Hierbei befindet sich das Druckstück mit seinem Zenit noch vor der Schneide 22, wobei der dem beweglichen Kontaktstück abgewandte Rand 33 der Kontaktwippe 14 mit der auf dieser Seite befindlichen Anformung 29 an der Schaltwippe 12 anliegt. Diese Abstützung sorgt jedoch dafür, daß hierdurch die Kontaktwippe 14 vom festen Kontakt 20 abhebt und entsprechend den vorliegenden Hebelbedingungen ein definierter Abstand des beweglichen Kontaktstücks 16 zu dem festen Kontaktstück 20 eingehalten wird.

In Fig. 3 ist die Schwenkbewegung weitergeführt, und der Auflagepunkt des Druckstücks 26 befindet sich jenseits der Schneidenlagerung 22, das heißt, aufgrund der nun vorliegenden Hebelbedingungen erfolgt eine Beaufschlagung der Kontaktwippe 14 jenseits der Abstützung an der Schneide 22, so daß die Kontaktwippe 14 weiter schwenkt und sich das an der gegenüberliegenden Seite der Kontaktwippe angebrachte bewegliche Kontaktstück 16 weiter von dem unteren festen Kontaktstück 20 entfernt, bis schließlich, wie in Fig. 4 gezeigt, die zweite Endstellung der Schaltanordnung 10 erreicht ist, in welcher das bewegliche Kontaktstück 16 am oberen festen Kontaktstück 18 anliegt.

In den Fig. 5 und 6 ist der entsprechende Bewegungsablauf der Schaltwippe 12 und der Kontaktwippe 14 beim erneuten Umschalten gezeigt, das heißt entsprechend den in Fig. 2 und 3 gezeigten Zwischenstellungen bei erneuter Betätigung der Schaltwippe 12, wodurch schließlich die in Fig. 1 gezeigte Schaltstellung eingenommen wird.

Das Wesentliche an der erfindungsgemäßen Gestaltung der Kontaktanordnung 10 besteht darin, daß die Schwenkbewegung der Kontaktwippe 14 nicht, wie bei herkömmlichen Schaltgeräten üblich sprungartig erfolgt, sondern quasi in Stufen beziehungsweise verzögert, so daß bei einem Schaltvorgang der hier zu schaltenden elektrischen Ströme durch das Abheben des beweglichen Kontaktstücks 16 entweder gar nicht erst ein Lichtbogen entstehen kann oder dieser so schnell erlischt, daß er keinen Abbrand verursacht und so die Kontakte geschont werden.

Für die Lösung dieses technischen Problems dient die erfindungsgemäße Gestaltung der Schaltwippe 12 mit entsprechenden Anformungen, die zumindest in Richtung der Schwenkbewegung vorgesehen sind, aber auch beispielsweise als Ringwulst am stirnseitigen Ende ausgebildet sein können. Hierbei ist von Bedeutung, daß die Kontaktwippe 14 mit einer hierzu kompatiblen Formgebung versehen ist, welche mit den Anformungen an der Schaltwippe 12 zusammenarbeiten.

## Patentansprüche

1. Elektrisches Schaltgerät, insbesondere Installationsschaitgerät, mit wenigstens einer Kontaktstelle (10), die von wenigstens einem festen Kontakt (18, 20) und einem beweglichen Kontakt (16) gebildet ist, welcher bewegliche Kontakt (16) an einer Kontaktwippe (14) angeordnet ist, die auf einem Lager (22) mit einem Anschlusskontakt (24) abgestützt ist und zu ihrer Schaltbetätigung mit einer Schattwippe (12) zusammenarbeitet, welche zur Betätigung der Kontaktwippe (14) mit einem kugelförmigen Druckstück (26) versehen ist, wobei die Schaltwippe (12) bei Betätigung mit dem kugelförmigen Druckstück (26) auf der Kontaktwippe (14) abrollt und hierbei eine translatorische Bewegung vollzieht, wobei die Schaltwippe (12) hierbei ein Abheben des an der Kontaktwippe (14) angeordneten beweglichen Kontaktes (16) vom zugeordneten festen Kontakt (18, 20) bewirkt,
- wobei das Lager als Schneidenlagerung (22) ausgeführt ist,
- wobei die Schaltwippe (12) an ihrem der Kontaktwippe (14) zugewandten Ende in Bewegungsrichtung beiderseits des kugelförmigen Druckstückes (26) angeformte Nocken (28, 29) aufweist, die mit der Kontaktwippe (14) zusammenarbeiten und hierbei die Schwenkbewegung der Kontaktwippe (14) und damit deren Abheben vom festen Kontakt (18, 20) kontrollieren,
- wobei die Kontaktwippe (14) mit zur Schaltwippe (12) gerichteten Vorsprüngen (32, 33) versehen ist, welche mit den an der Schaltwippe (12) angeformten Nocken (28, 29) zusammenarbeiten,
- wobei mittels der geometrischen Form und des Ortes der angeformten Nocken (28, 29) die Schaltzeit, die Lage der Schaltzeitpunkte, die Schaltgeschwindigkeit und deren zeitlicher Verlauf einstellbar sind,
- dass, wenn die Schaltwippe (12) mit den daran angeformten Nocken (28, 29) verschwenkt und das kugelförmige Druckstück (26) seinen Auflagepunkt auf der Kontaktwippe (14) in Bewegungsrichtung verlagert, hierbei der zugeordnete Nocken (28, 29) infolge seiner Verschwenkung die Kontaktwippe (14) beaufschlagt und hierdurch den an der Kontaktwippe (14) angeordneten beweglichen Kontakt (16) vom festen Kontakt (18, 20) abhebt, **dadurch gekennzeichnet**,
- wobei die Kontaktwippe (14) in einem definierten Abstand zum zugeordneten festen Kontakt (18, 20) verharrt, bis die Schaltwippe (12) jenseits der Schneidenlagerung (22) geschwenkt ist
- und wobei die Schwenkbewegung der Kontaktwippe (14) in Stufen erfolgt, so dass bei einem Schaltvorgang durch das Abheben des beweglichen Kontaktes (16) ein Lichtbogen nicht entsteht oder dieser so schnell erlischt, dass er keinen Abbrand verursacht.

2. Elektrisches Schaltgerät nach Anspruch 1, **dadurch gekennzeichnet, dass** der von dem kugelförmigen Druckstück (26) beaufschlagte Bereich der Kontaktwippe (14) eben ausgebildet ist und mittig auf der Schneidenlagerung (22) aufliegt.

## Claims

1. An electrical switchgear, especially an accessory, with at least one contact point (10) which is formed by at least one fixed contact (18, 20) and a movable contact (16), which movable contact (16) is arranged on a contact rocker (14) which rests on a bearing (22) with a terminal contact (24) and cooperates with a switching rocker (12) for switching actuation, which rocker is provided with a spherical thrust element (26) for actuating the contact rocker (14), with the switching rocker (12), when actuated, rolling off on the contact rocker (14) with the spherical thrust element (26) and thus performing a translatory movement, with the switching rocker (12) thus producing a lift-off of the movable contact (16) from the associated fixed contact (18, 20), which movable contact is arranged on the contact rocker (14), with the bearing being arranged as a knife-edge bearing (22) and with the switching rocker (12) comprising cams (28, 29) shaped in the direction of movement on either side of the spherical thrust element (26) at its end facing the contact rocker (14), which cams cooperate with the contact rocker (14) and thus control the swiveling movement of the contact rocker (14) and thus its lift-off from the fixed contact (18, 20), with the contact rocker (14) being provided with projections (32, 33) facing the switching rocker (12) which cooperate with the cams (28, 29) formed on the switching rocker (12), with the switching time, the position of the switching times, the switching speed and their progress over time being adjustable by means of the geometric shape and location of the formed cams (28, 29), with the contact rocker (14) remaining at a defined distance to the associated fixed contact (18, 20) until the switching rocker (12) is swiveled to the other side of the knife-edge bearing (22), with the swiveling movement of the contact rocker (14) occurring in steps, so that during a switching process by the lift-off of the movable contact (16) an arc will not be produced or the same will extinguish so rapidly that it does not cause any consumption, **characterized in that** when the switching rocker (12) with the cams (28, 29) formed thereon is swiveled and the spherical thrust element (26) displaces its resting point on the contact rocker (14) in the direction of movement, the associated cam (28, 29) will pressurize the contact rocker (14) as a result of its swiveling and will thus lift off from the fixed contact (18, 20) the movable contact (16) which is arranged on the contact rocker (14).

2. An electric switchgear as claimed in claim 1, **characterized in that** the region of the contact rocker (14) which is pressurized by the spherical thrust element (26) is provided with a plane arrangement and rests in the middle on the knife-edge bearing (22).

## Revendications

1. Appareil de commutation électrique, notamment interrupteur d'installation, avec au moins un point de contact (10) formé par au moins un contact fixe (18, 20) et un contact mobile (16), lequel contact mobile (16) est disposé sur une bascule de contact (14) qui s'appuie sur un support (22) avec un contact de connexion (24) et coopère pour son actionnement en commutation avec une bascule de commutation (12) qui est pourvue pour l'actionnement de la bascule de contact (14) d'un élément d'appui sphérique (26), dans lequel la bascule de commutation (12) roule avec l'élément d'appui sphérique (26) sur la bascule de contact (14) lors de l'actionnement et effectue alors un mouvement de translation, la bascule de commutation (12) soulevant alors le contact mobile (16) disposé sur la bascule de contact (14) du contact fixe (18, 20) correspondant,
- dans lequel le support est conçu comme un support à couteau (22),
- dans lequel la bascule de commutation (12) présente à son extrémité orientée vers la bascule de contact (14), dans le sens du déplacement, des cames (28, 29) formées de part et d'autres de l'élément d'appui sphérique (26), qui coopèrent avec la bascule de contact (14) et contrôlent le mouvement basculant de la bascule de contact (14) et ainsi son soulèvement du contact fixe (18, 20),
- dans lequel la bascule de contact (14) est pourvue de saillies (32, 33) orientées vers la bascule de commutation (12), qui coopèrent avec les cames (28, 29) formées sur la bascule de commutation (12),
- dans lequel la forme géométrique et l'emplacement des cames formées (28, 29) permettent d'ajuster le temps de commutation, la position des instants de commutation, la vitesse de commutation et leur évolution dans le temps,
- dans lequel la bascule de contact (14) reste à une distance définie du contact fixe (18, 20) correspondant jusqu'à ce que la bascule de commutation (12) ait basculé de l'autre côté du support à couteau (22),
- et dans lequel le mouvement basculant de la bascule de contact (14) s'effectue par étapes, de telle sorte que lors d'une opération de commutation, le soulèvement du contact mobile (16) ne produise pas d'arc électrique ou que ce dernier s'éteigne suffisamment vite pour qu'il n'y ait pas d'usure par combustion,
**caractérisé en ce que**, lorsque la bascule de commutation (12) avec les cames (28, 29) formées sur elle bascule et que l'élément d'appui sphérique (26) change de point d'appui sur la bascule de contact (14) dans le sens du déplacement, la came (28, 29) correspondante agit sur la bascule de contact (14) à la suite de son basculement et soulève ainsi le contact mobile (16) disposé sur la bascule de contact (14) du contact fixe (18, 20).

2. Appareil de commutation électrique selon la revendication 1, **caractérisé en ce que** la zone de la bascule de contact (14) sollicitée par l'élément d'appui sphérique (26) est plane et repose au milieu sur le support à couteau (22).
